# EUROPÄISCHE PATENTSCHRIFT

(11) **EP 0 173 154 B1**
(45) Veröffentlichungstag und Bekanntmachung des Hinweises auf die Patenterteilung: **02.03.1988**
(21) Anmeldenummer: 85110074.3
(22) Anmeldetag: 10.08.1985
(51) Int. Cl.: G07C 9/00, E05B 47/00, G07F 17/14

(54) **Benutzungskontrollanlage**
Control apparatus for determining usage
Installation de contrôle d'utilisation

(30) Priorität: 24.08.1984 DE 3431113
(43) Veröffentlichungstag der Anmeldung: 05.03.1986
(73) Patentinhaber: Schulte-Schlagbaum Aktiengesellschaft, D-42553 Velbert (DE)
(72) Erfinder: Eisermann, Armin, D-5620 Velbert 1 (DE)
(74) Vertreter: Rieder, Hans-Joachim, Dr.

(56) Entgegenhaltungen:
- DE-A- 2 847 730
- DE-A- 3 242 045
- DE-C- 2 017 193

## Beschreibung

Die Erfindung betrifft eine Anlage zur aufsichtslosen Kontrolle der Benutzung von Schließfächern oder dergleichen in Badeanstalten, Lesesälen, Hotels oder dergleichen gemäß Gattungsbegriff des Hauptanspruchs.

Bei den bekannten Lösungen dieser Art (DE-PS20 17193) bestehen die Kontrollelemente aus Scheiben mit unterschiedlicher Zeitcodierung, und es paßt jedes als Pfand dienende Kontrollelement in jedes Pfandschloß der Schließfachanlage. Dies vereinfacht die Handhabung und hat den erheblichen Vorteil, daß die Belegungszeit der Schließfächer wesentlich kürzer ist als die Aufenthaltszeit des Benutzers z. B. in der Badeanstalt. Der Badbenutzersucht sich irgendein Schließfach aus, wirft das Kontrollelement -ein, schließt die Tür des Schließfaches und zieht den Schlüssel ab. Nach Rückkehr zum Schließfach öffnet er dieses mit dem Schlüssel, das Kontrollelement wird wieder ausgegeben und der Schlüssel vom Schloß eingefangen. Mit dem zurückerhaltenen Kontrollelement geht der Benutzer durch die Ausgangssperre, an welcher ggf. dann auch noch festgestellt wird, ob er die vorgeschriebenen Aufenthaltszeiten im Bad eingehalten hat.

Aufgabe der vorliegenden Erfindung ist es, eine gattungsgemäße Anlage dahingehend zu verbessern, daß bei einfacherer Bauform, größerer Sicherheit und erheblicher Variationsbreite ferner eine gebrauchsgünstigere Handhabung insbesondere dadurch erreicht ist, daß der dort stattfindende Austausch des einzuwerfenden Kontrollelementes gegen den abzuziehenden Schlüssel entfällt.

Gelöst ist dies durch die im Kennzeichen des Hauptanspruchs angegebene Erfindung. Die abhängigen Ansprüche stellen vorteilhafte Weiterbildungen dar.

Zufolge dieser Ausgestaltung ist eine Anlage zur aufsichtslosen Kontrolle der Benutzung von Schließfächern oder dergleichen gegeben, die in modernster Anpassung an die heutigen Codierungstechniken einfach erstellbar ist und erhebliche Gebrauchsvorteile bietet. Das Pfandschloß hat z. B. eine Tastatur zum Eintippen einer Codierung für die Schließfunktion. Diese Tastatur wird durch Einwurf der Pfandmünze aktiviert, d. h. funktionsfähig gemacht. Der Benutzer gibt irgendeinen beliebigen Code ein. Mit diesem kann er die Tür dann schließen. Nur mit diesem Code läßt sie sich wieder öffnen. Es können aber auch aus irgendeinem Vorrat codierte Kontrollelemente in beliebiger Codierungssystematik oder dergleichen ausgegeben werden. Die Codierung derselben kann beispielsweise in einem Ausgabeautomaten stattfinden. Dabei braucht die Codierung keine Rücksicht zu nehmen auf die spätere Verwendung im Schließfachschloß. Jedes Kontrollelement ist vielmehr geeignet, jedes Schloß der Anlage zu bedienen. Der Benutzer kann sich also z. B. nach wie vor ein ihm geeignet erscheinendes Schließfach aussuchen. Erst von diesem Moment an ist das Schließfach belegt. Schiebt er das Kontrollelement ein und zusätzlich die Pfandmünze, so speichert .das Schließfachschloß die Codierung des Kontrollelementes. Von diesem Zeitpunkt ab ist das Schloß gegen alle anderen Codierungen gesperrt. Mit dem zugehörigen Kontrollelement bzw. Eintasten des Codes kann der Benutzer das Fach dann auch noch beliebig oft öffnen oder schließen. Erst wenn er es aufgibt, die Schließfachtür dafür geöffnet hat und die Ausgabe seiner Pfandmünze veranlaßt, wird der Codierungsspeicher des Schlosses gelöscht, und ab diesem Zeitpunkt ist das Schließfach schon wieder frei für eine anderweitige Belegung durch einen anderen Benutzer. Es spielt keine Rolle, ob der vorherige Benutzer sich noch längere Zeit irgendwo anders in der Badeanstalt oder dergleichen aufhält. Mit dem Codierelement kann z. B. auch das Schloß eines von vielen Safe-Schlössern bedient werden, etwa einer Safeanlage in Hotels. Auf jedem Zimmer steht ein Safe. Die Code-Tastatur bzw. das Codierelement, z. B. dasjenige für die Hotelzimmertür, wird zusammen mit der Pfandmünze benutzt, um den Zimmer-Safe für die entsprechende Zeit zu belegen. Ändert sich die zimmertür-geeignete Codierung des Kontrollelements, so nimmt das Schloß des freien Zimmer-Safes diese andere Codierung ebenfalls an und erlaubt die Belegung für entsprechende Zeit. Versieht das Pfandschloß mit seiner Einrichtung zur Kennzeichnung des Kontrollelementes das jeweilige Kontrollelement gleichzeitig mit einem Identitätskennzeichen des Schlosses, also z. B. einer Schließfachnummer, so ist es für den Benutzer leichter, sein zugehöriges Schließfach wiederzufinden. Die Lösung, daß der Löschbefehl an den Speicher des Pfandschlosses dann unterbleibt, wenn das Pfandschloß mittels eines Hauptschlüssels geöffnet wird, gestattet einer entsprechend autorisierten Person, welche Inhaber des Hauptschlüssels ist, die Pfandmünze zu entnehmen und zur Kassiermünze zu machen. Dies kann z. B. geboten sein, wenn jemand innerhalb einer Badeanstalt erkennbar die Benutzungszeit erheblich überschreitet oder beispielsweise ein Fach über Nacht belegt läßt. Der Bademeister öffnet dann das Fach, entnimmt die Strafmünze und schließt das Fach anschließend wieder, z. B. weil er die Sachen des Benutzers im Fach belassen hat. Der Benutzer kann dann anschließend wieder sein Fach durch Eintasten der entsprechenden Codierung oder durch Bedienen mit dem entsprechend codierten Kontrollelement öffnen und seine Sachen herausnehmen. Bei dieser Öffnung erfolgt dann die Löschung der Codierung, so daß ab dann das Fach für einen neuen Benutzer völlig frei ist. Sieht man dabei gleichzeitig die Lösung vor, daß nach einer entsprechenden Hauptschiüsselöffnung der Löschbefehl an den Speicher zeitverzögert weitergeleitet wird, so eröffnet dies die Möglichkeit, daß die durch den Hauptschlüsselbesitz autorisierte Person die Pfandmünze entnimmt, also zur Strafmünze bzw. Kassiermünze macht, und die Löschung des Codes im Speicher dann nach kurzer Zeit erfolgt, wenn also der Inhaber des Hauptschlüssels die Schließfachtür nicht mehr schließt. Als Hauptschlüssel kann ein rein mechanischer Schlüssel bekannter Art gegeben sein oder auch ein solcher in Form eines codierten Elementes ähnlich der Kontrollelemente.

Sieht man erfindungsgemäß einen Zwischenspeicher vor, in dem eine über Tastatur oder Kontrollelement eingegebene Codierung zunächst für eine kurze Zeit festgehalten wird, so kann man eine selbsttätige Löschung dieses Speichers vornehmen, wenn der Benutzer nicht innerhalb dieser kurzen Zeit das Pfandschloß unter bzw. nach Einwurf der Pfandmünze betätigt, weil er sich z. B. plötzlich entschlossen hat, das Fach doch nicht zu benutzen. Schließt er andererseits das Fach ab, so wird die Codierung in den Hauptspeicher weitergegeben, welcher beim Öffnen des Pfandschlosses abgefragt wird. Über diesen Weg kann man auch weitestgehend normale Pfandschlösser einsetzen komplettiert mit entsprechenden Betätigungshandhaben, die durch Codierung aktivierbar sind. Ohne Codierung gehen sie z. B. leer. Hat der Zwischenspeicher eine Codierung erfaßt, sind sie mit dem Pfandschloß gekuppelt; in dieses muß jetzt noch in üblicher Weise eine Münze eingeworfen werden, um den Riegel vorzuschließen. Geschieht dies, wandert die Codierung in den Hauptspeicher ; geschieht dieses nicht in kurzer Zeit, löscht sich die Codierung und die Betätigungshandhabe ist lahmgelegt.

Der Gegenstand der Erfindung ist auf der beiliegenden Zeichnung an einem Badeanstalt-Ausführungsbeispiel dargestellt. Es zeigt :
Fig. im schematischen Grundriß eine Badeanstalt mit zugehöriger Anlage zur aufsichtslosen Kontrolle der Benutzungszeit,
Fig. 2 eine Ansicht eines an einer Tür festgelegten Schließfach-Pfandschlosses mit eingeführtem Kontrollelement und
Fig.3 eine Draufsicht auf das Schließfach-Pfandschloß.

In der schematischen Darstellung in Fig. 1 ist der Haupteingang der Badeanstalt mit der Ziffer 1 bezeichnet. Von diesem gelangt der Besucher in einen Vorraum 2. Um die Badeanstalt benutzen zu können, muß er eine in Form eines Drehkreuzes 3 ausgebildete Eingangssperre passieren. Das Drehkreuz 3 ist um eine vertikale Achse 4 gelagert und besitzt mehrere in gleicher Winkelverteilung angeordnete Drehkreuzarme 5, die einen unrechtmäßigen Durchgang verhindern.

Der Eingangssperre 3 ist ein Automat 6 benachbart, welcher eine Begrenzung des Eintrittspfades darstellt. Der Automat 6 ist eingangseitig mit einem Bedienungsfeld 7 ausgestattet. Dort ist auch die personenbezogene Geldeingabe zu entrichten, wodurch der Automat 6 anschließend ein streifenförmiges, codiertes Kontrollelement 8 ausgibt. Beim Ausführungsbeispiel öffnet mit der Ausgabe des Kontrollelementes 8 die Eingangssperre 3, so daß der Benutzer in das Innere der Badeanstalt gelangen kann. Es ist jedoch auch möglich, den Automaten 6 entfernt von der Eingangssperre 3 unterzubringen. Dann dient das streifenförmige Kontrollelement 8 als Ticket, um die Eingangssperre 3 passieren zu können. In diesem Falle müßte der Eingangssperre 3 eine das Kontrollelement abtastende Lesestation zugeordnet sein.

Es ist möglich, die Kontrollelemente 8 in Stapeln innerhalb des Automaten 6 unterzubringen. Die Kontrollelemente können auch von einer im Automaten 6 befindlichen, nicht dargestellten Vorratsrolle abgezogen werden. Dieses streifenförmige Kontrollelement 8 besitzt ein Codierfeld 9, welches entweder bei der Herstellung des Kontrollelements 8 eine Codierung oder diese bei der Ausgabe vom Automaten 6 erhält. Der Benutzer kann nun mit dem erhaltenen Kontrollelement 8 gemäß Pfeilrichtung zu einer Schließfachanlage I gehen und mit seinem Kontrollelement irgend ein unbenutztes Schließfach S belegen. Diese Schließfächer sind mit unterschiedlichen Nummern versehen. Das an der Schließfach-Tür 10 innenseitig angebrachte Pfandschloß 11 weist einen Riegel 12 auf, der durch Drehen eines türaußenseitig befindlichen Drehknopfes 13 schließbar ist. Eine Betätigung des letzteren erfordert einerseits den Einwurf einer Pfandmünze M in einen Münzeinwurfschlitz 11' des Pfandschlosses 11. Andererseits ist das codierte Kontrollelement 8 in einen Durchzugsschlitz 14 eines Codierspeichers 15 einzuführen. Letzterer befindet sich auf der Türaußenseite. Das Codierfeld 9 des Kontrollelements 8 bewirkt nun eine entsprechende Codierung des Codierspeichers 15. Nun läßt sich der Drehknopf 13 betätigen einhergehend mit einem Vorschließen des Riegels 12. Bei diesem Durchführen des Kontrollelements 8 durch den Durchzugsschlitz 14 erhält das Kontrollelement von einer im Codierspeicher 15 untergebrachten, angedeutet dargestellten Einrichtung 22 eine Kennzeichnung. Im vorliegenden Falle ist es die Ziffer 117, welche übereinstimmt mit der auf der Schließfach-Tür befindlichen Nummer 117. Diese Kennzeichnung kann beispielsweise aus einem unlöschbaren Aufdruck oder aus einer Lochung bestehen.

Um das Schließfach-Pfandschloß 11 öffnen zu können, ist erneut das streifenförmige Kontrollelement 8 in den Durchzugsschlitz 14 zu schieben. Zufolge der entsprechenden Codierung des Codierspeichers 15 läßt sich der Drehknopf in Öffnungsrichtung drehen verbunden mit einem Zurückziehen des Riegels 12. Die Tür 10 ist öffenbar und das aufbewahrte Gut dem Schließfach Nr. 117 entnehmbar. Will nun der Benutzer seine eingeworfene Pfandmünze M zurückerhalten, so muß er den türinnenseitig am Pfandschloß 11 angeordneten Geldrückgabeknopf K betätigen. Mit dem Zurückgeben der Pfandmünze M wird die Speicherung des Codierspeichers gelöscht. Das Schließfach kann nun von einem anderen Benutzer belegt werden, wobei ein anderes, eine andere Codierung aufweisendes Kontrollelement 8 seine Codierung auf den Codierspeicher 15 überträgt.

Es ist nicht möglich, bei geschlossener Tür mittels eines anderen Kontrollelements 8 das Schließfach-Pfandschloß zu öffenen, da die Codierung nicht mit dem gespeicherten Wert des Codierspeichers übereinstimmt.

Beim Verlassen der Badeanstalt ist das Kontrollelement 8 in ein einer Ausgangssperre 16 vorgeordnetes Prüfgerät 17 einzustecken. Letzteres ist ebenfalls in dem Gehäuse des Automaten 6 untergebracht. Wurde die zulässige Benutzungszeit nicht überschritten, kann die in Form eines Drehkreuzes ausgebildete Ausgangssperre 16 passiert werden. Ist der Zeitraum jedoch größer als die zulässige Benutzungszeit, wird eine der überschrittenen Zeit entsprechende Nachgebühr auf einem Leuchtfeld 18 angezeigt. Erst nach Zahlen der Nachgebühr öffnet die Ausgangssperre 16. Bei gewissen Anlagen wäre es möglich, auf ein entsprechendes Prüfgerät 17 zu verzichten. Dies ist der Fall, wenn die Benutzungszeit nicht kontrolliert wird.

Damit während der Benutzung der Badeanstalt eine gute Verwahrung des Kontrollelementes 8 gegeben ist, ist es an einem Ende 8' mit einer kreuzförmigen Einstecköffnung 20 versehen, während das andere Ende randseitige Aussparungen 21 ausbildet. Diese treten in Verhakung mit dem kürzeren Abschnitt 20' der kreuzförmigen Einstecköffnung 20, welcher Abschnitt 20' rechtwinklig zur Längserstreckung des streifenförmigen Kontrollelements 8 verläuft.

Ggf. kann sich im Anschluß an das Codierfeld 9 ein weiteres Codierfeld 19 erstrecken. Dieses übt jedoch keinen Einfluß auf den Codierspeicher aus. Mittels dieses Codierfeldes 19 können von der Schließ- und Zeitcodierung unabhängige Codierungen vorgenommen werden, und zwar bei entsprechenden Service-Leistungen innerhalb der Badeanstalt. Bei Erhalt einer Leistung in dieser Anstalt kann eine entsprechende Codierung dieses Codierfeldes 19 erfolgen. Die Abrechnung erfolgt dann beim Verlassen der Badeanstalt durch das Prüfgerät 17. Das Pfandschloß 11 kann so ausgebildet sein, daß es keinen Geldrückgabeknopf K erhält. Dann muß nach jeder Zwischenbenutzung die Münze M eingeworfen werden.

## Patentansprüche

1. Anlage zur aufsichtslosen Kontrolle der Benutzung von Schließfächern oder dergleichen in Badeanstalten, Lesesälen, Hotels oder dergleichen, bei welcher die Schließfachtüren mit einem Pfandschloss ausgestattet sind, dadurch gekennzeichnet, daß das Pfandschloß (11) in Bereitschaftsstellung zur Aufnahme einer Codierung bringbar ist, die Codierung speichert und der Speicher (15) sich bei Ausgabe der Pfandmünze (M) selbsttätig löscht.

2. Anlage nach Anspruch 1, dadurch gekennzeichnet, daß das Pfandschloß (11) die Codierung von einem Kontrollelement (8) übernimmt, von denen jedes zur Freigabe der Schließfunktion sämtlicher Pfandschlösser (11) einer Anlage geeignet ist.

3. Anlage nach Anspruch 2, dadurch gekennzeichnet, daß das Pfandschloß (11) eine Einrichtung (22) zur Kennzeichnung des Kontrollelementes (8) aufweist.

4. Anlage nach Anspruch 1, dadurch gekennzeichnet, daß die Codierung über eine durch die Pfandmünze (M) aktivierte Tastatur erfolgt.

5. Anlage nach Anspruch 1, dadurch gekennzeichnet, daß der Löschbefehl an den Speicher (15) des unabhängig vom Code mittels eines Hauptschlüssels öffenbaren Pfandschlosses (11) nach dieser Hauptschlüsselöffnung selbst bei Entnahme der Pfandmünze (M) unterbleibt bis zur nächsten Öffnung des Pfandschlosses (11).

6. Anlage nach Anspruch 5, dadurch gekennzeichnet, daß der Löschbefehl an den Speicher (15) nach dieser Hauptschlüsselöffnung bei verbleibender Öffnungsstellung der Fachtür zeitverzögert weitergeleitet wird.

7. Anlage nach Anspruch 1, dadurch gekennzeichnet, daß die eingegebene Codierung für eine kurze Zeit in einem Zwischenspeicher festgehalten ist und in den bei Öffnung des Pfandschlosses abzufragenden Hauptspeicher erst überführt wird, wenn das Pfandschloß innerhalb dieser Zeit nach vorherigem Pfandmünzeinwurf betätigt wird.

8. Anlage nach Anspruch 7, dadurch gekennzeichnet, daß die Übernahme der Codierung vom Zwischenspeicher in den Hauptspeicher in Abhängigkeit vom Vorschluß des Riegels erfolgt.

9. Anlage nach Anspruch 7, dadurch gekennzeichnet, daß die Aufnahme der Codierung in den Zwischenspeicher die Pfandschloßbetätigungshandhabe aktiviert.

## Claims

1. System for the unsuperintended checking of the use of lockers or the like in bathing establishments, reading-rooms, hotels or the like, in which the locker doors are equipped with a token-operated lock, characterized in that the token-operated lock (11) can be brought into the position of readiness for receiving a coding and stores the coding, and the store (15) is automatically erased when the token (M) is issued.

2. System according to Claim 1, characterized in that the token-operated lock (11) receives the coding from a checking element (8), each of which is suitable for triggering the closing function of all the token-operated locks (11) in a system.

3. System according to Claim 2, characterized in that the token-operated lock (11) has a device (22) for marking the checking element (8).

4. System according to Claim 1, characterized in that the coding is made via a keyboard activated by the token (M).

5. System according to Claim 1, characterized in that the erase command to the store (15) of the token-operated lock (11) openable independently of the code by means of a master key, is suppressed after this opening by a master key, even when the token (M) is removed, until the token-operated lock (11) is opened the next time.

6. System according to Claim 5, characterized in that, after this opening with the master key, the erase command to the store (15) is transmitted with a time delay if the locker door remains in the opened position.

7. System according to Claim 1, characterized in that the coding entered is retained for a short time in an intermediate store and is transferred to the main store, to be called up when the token-operated lock is opened, only when the token-operated lock .is actuated within this time after a token has previously been inserted.

8. System according to Claim 7, characterized in that the coding is received by the main store from the intermediate store in dependence on the sliding open of the bolt.

9. System according to Claim 7, characterized in that the reception of the coding in the intermediate store activates the actuating handle of the token-operated lock.

## Revendications

1. Installation destinée au contrôle sans surveillance de I'utilisation de casiers fermant a cl6 ou de dispositifs similaires dans des établissements de bains, des salles de lecture, des hotels ou des lieux similaires, dans laquelle les portes de casiers fermant a clé sont équipées d'une serrure de consigne, caractérisée par le fait que la serrure de consigne (11) est mise en état de preparation en vue de recevoir un codage, qu'elle met ce codage en memoire et que la memoire (15) s'efface automatiquement lors de la restitution de la piece de monnaie de consigne (M).

2. Installation selon la revendication 1, caracte- risée par le fait qu'on fait entrer dans la serrure de consigne (11) le codage d'un element de contrôle (8) grâce auquel chacune des serrures de consigne (11) d'une installation est appropriée pour libérer la fonction de fermeture.

3. Installation selon la revendication 2, caractérisée par le fait que la serrure de consigne (11) présente un dispositif (22) destiné au marquage d'identification de l'élément de contrôle (8).

4. Installation selon la revendication 1, caractérisée par le fait que le codage s'effectue grâce à un jeu de touches activé par la pièce de monnaie de consigne (M).

5. Installation selon la revendication 1, caractérisée par le fait que l'ordre d'effaçage est transmis à la mémoire (15) de la serrure de consigne (11) susceptible d'être ouverte indépendamment du code au moyen d'une clé passe-partout, est suspendu après une ouverture au moyen de cette clé passe-partout, même lorsque la pièce de monnaie de consigne (M) est retirée, jusqu'à l'ouverture suivante de la serrure de consigne (11).

6. Installation selon la revendication 5, caractérisée par le fait que l'ordre d'effaçage est transmis à la mémoire (15) avec un décalage de temps après cette ouverture au moyen d'une clé passe-partout dans le cas où la porte de casier reste en position d'ouverture.

7. Installation selon la revendication 1, caractérisée par le fait que le codage introduit est conservé pendant une courte période dans une mémoire intermédiaire et n'est transmise dans la mémoire principale à interroger lors de l'ouverture de la serrure de consigne que lorsque la serrure de consigne est actionnée pendant ce temps après introduction préalable d'une pièce de monnaie de consigne.

8. Installation selon la revendication 7, caractérisée par le fait que le passage du codage de la mémoire intermédiaire dans la mémoire principale s'effectue en fonction de la fermeture du verrou.

9. Installation selon la revendication 7, caractérisée par le fait que la prise en compte du codage dans la mémoire intermédiaire active le levier d'actionnement de la serrure de consigne.
